# EUROPÄISCHE PATENTSCHRIFT

(11) **EP 0 287 698 B1**
(45) Veröffentlichungstag und Bekanntmachung des Hinweises auf die Patenterteilung: **14.11.1990**
(21) Anmeldenummer: 87106040.6
(22) Anmeldetag: 24.04.1987
(51) Int. Cl.: F04C 15/00

(54) **Zahnradpumpe oder -motor für Fluide**
Fluid gear pump or motor
Pompe ou moteur fluidique à engrenage

(43) Veröffentlichungstag der Anmeldung: 26.10.1988
(73) Patentinhaber: JOHN S. BARNES GmbH, D-56472 Hof (DE)
(72) Erfinder: Weidhaas, Horst, D-8670 Hof (DE)
(74) Vertreter: Gleiss, Alf-Olav, Dr.jur. Dipl.-Ing.

(56) Entgegenhaltungen:
- EP-A- 0 211 723
- DE-A- 2 403 319
- FR-A- 1 216 737
- GB-A- 1 210 824
- GB-A- 2 028 925
- GB-A- 2 051 241
- GB-A- 2 160 928

## Beschreibung

Die Erfindung bezieht sich auf eine Zahnradpumpe oder einen Zahnradmotor für Fluide mit den Merkmalen des Oberbegriffs des Anspruchs 1.

Bei einer derartigen bekannten Zahnradpumpe oder -motor (FR-A-1 442 211) sind die Druckplatten gleichzeitig als Lagerträger ausgebildet und weisen einen Umriß entsprechend einer "8" auf, deren Einschnürungsstelle abgemildert ist. Der Umriß der Zwischenplatte entspricht dem der Lagerträger oder Druckplatten. In dem einen seitlichen Gehäuseteil ist eine Nut zur Aufnahme einer etwa 8-förmigen Dichtung vorgesehen, wobei die Umrißlinie generell kleiner als die Umrißlinie der Druckplatte ist, jedoch sind ohrenförmige Ausstülpungen der umlaufenden Dichtung vorgesehen, die bis jenseits des Umrisses der Zwischenplatte reichen, um auf dieser die diversen Druckfelder abzugrenzen. Im einzelnen erstreckt sich das mittlere Hochdruckfeld nicht nur axial seitlich von der Außeneingriffsstelle der Zahnräder, sondern auch ringförmig um die Lagerzapfen herum, so daß es insgesamt ein brillenförmiges Aussehen hat. Die übrigen Druckfelder sind außerhalb des Umrisses der Dichtung angeordnet, soweit die Zwischenplatte über den Umriß der Dichtung hinausragt. Das vierte und fünfte Hochdruckfeld in der Bedeutung des Oberbegriffs des Anspruchs 1 sind jedoch zu einem einzigen Feld vereinigt, d. h. das erste Hochdruckfeld schiebt sich nicht dazwischen. Die Beaufschlagungsfläche der Zwischenplatte ist ziemlich groß und damit die Ausdehnung der Druckfelder. Dies kann bei der Anwendung von hohen Systemdrücken nachteilig sein. Der Systemdruck gelangt im übrigen durch Spalte auf die Rückseite der Zwischenplatte, die sich infolge der Durchbiegung der Bauteile bei Belastung durch den Hochdruck bilden. Die Anpressung funktioniert deshalb nur, wenn die Differenz der Drücke zwischen Einlaß und Auslaß ein gewisses Maß überschreitet, so daß durch Deformation und Verschiebung von Teilen der Hochdruck an seine bestimmungsgemäßen Stellen gelangen kann.

Bei einer weiteren Zahnradpumpe oder -motor (DE-PS 1 653 866) weist die Druckplatte im Bereich des Zulaufs und Ablaufs jeweils eine umlaufende Dichtung an ihrer Rückseite auf, so daß ein Hochdruckfeld gebildet ist, welches die Druckplatte in Richtung auf die kämmenden Zahnräder drängt. Da sich im Bereich zwischen Druckplatte und Zahnrädern ebenfalls Fluid unter Druck befindet, ist die Wirkung dieses im Bereich des Druckanschlusses angeordneten Druckfeldes gering. Um zu einem ausreichenden Anpreßdruck zu gelangen, wird der Systemdruck (Hochdruck) von einer Klaffung zwischen den beiden kämmenden Zahnrädern abgenommen und über Verbindungsnuten auf die Rückseite der Druckplatte geleitet. Dabei wird der Umstand ausgenutzt, daß die Zahnräder nur an der Hochdruckseite klaffen, zur Niederdruckseite jedoch einem möglichen Fluidstrom sperren. Nachteilig an dieser Ausbildung ist der Umstand, daß der Differenzdruck zwischen Einlaß und Auslaß ein gewisses Maß übersteigen muß, damit die geschilderte Erscheinung der Klaffung der Zahnräder auftritt. Beispielsweise beim Betrieb als Zahnradmotor kommt es vor, daß im Rücklauf ein erhöhter Druck auftritt, so daß die Differenz zu dem Druck im Zulauf gering ist. In einem solchen Fall werden die Druckplatten zu wenig angepreßt, und es entsteht ein extrem hoher, externer Leckölanteil.

Der Erfindung liegt die Aufgabe zugrunde, eine Zahnradpumpe oder einen Zahnradmotor der eingangs angegebenen Art so auszubilden, daß ein einwandfreier Betrieb in beiden Drehrichtungen gewährleistet ist, wobei die Druckplatte mit dem gerade richtigen Anpreßdruck in Richtung auf die Zahnräder gedrängt wird (richtige axiale Kompensation).

Die gestellte Aufgabe wird aufgrund von fünf angepaßt großen Druckfeldern gelöst, die durch druchbeaufschlagte Kammern erzeugt werden und auf die Rückseite der Druckplatte bzw. Druckplatten wirken. Die Kammern sind in einer 8-förmigen Nut und bei einer darin eingelegten Dicht und Kompensationseinheit angeordnet. Die erzeugte Anpressung ist so, daß der Spalt zwischen der Druckplatte und den Zahnrädern auf ein Maß verringert wird, wie dies zur einwandfreien Schmierung und Kühlung erforderlich ist, ohne daß allzu große Leckverluste entstehen, und dies bei den unterschiedlichsten Betriebsbedingungen, denen die Zahnradpumpe oder der Zahnradmotor unterliegen kann. Im einzelnen sind drei drehrichtungsunabhängige Druckfelder vorgesehen, nämlich in der Nähe der Eingriffsstelle der Zahnräder und entlang der Zahnköpfe, entfernt von dieser Eingriffsstelle. Die beiden anderen Druckfelder sind drehrichtungsabhängig , d. h. wenn der benachbarte Fluidanschluß auf Systemdruck ist, baut sich ein Hochdruckfeld auf, und wenn der benachbarte Fluidanschluß auf Niederdruck liegt, sind die entsprechenden vorbereiteten Felder keine Hochdruckfelder. Es versteht sich, daß jeweils ein Fluidanschluß mit Systemdruck beaufschlagt ist, so daß jeweils zwei der vier vorbereiteten "Wechselfelder" sich als Hochdruckfelder aufbauen.

Die Hochdruckfelder werden durch Dichtungsmittel abgegrenzt, die in Form einer "8" angeordnet sind und sich in einer entsprechenden Nut des Gehäuses oder der Druckplatte erstrecken. Die Nut hat vorzugsweise zwei unterschiedliche Tiefen, wobei die größere Tiefe für die drehrichtungsunabhängigen Druckfelder und die geringere Nuttiefe für die drehrichtungsabhängigen Druckfelder vorgesehen sind. Die Fluidzufuhr und -abfuhr erfolgt über Anschlüsse, die in den beiden Zwickelräumen der "8" angeordnet sind. Die Dichtung des ersten Druckfeldes, welches sich zwischen den Lagerzapfen der Zahnräder im Bereich der Außeneingriffsstelle der Zahnräder befindet, sperrt den direkten Weg zwischen dem Hochdruckanschluß und dem Niederdruckanschluß; der indirekte Weg um die Lagerzapfen herum im Spalt zwischen je einem Zahnrad und der Druckplatte wird durch die Dichtung des jeweils äußeren Hochdruckfeldes gesperrt. Zu diesem Zweck weist die Dichtung hornförmige Fortsätze auf, die von den Lagerzapfen aus gesehen radial wegstreben und somit quer in dem Spalt zwischen Zahnköpfen und Druckplatte angeordnet sind. Es versteht sich, daß die Sperrwirkung nicht absolut ist, so daß ein Schmierfilm aufrecht erhalten bleibt, wie er für den einwandfreien Betrieb der Maschine erforderlich ist.

Die Dicht- und Kompensationseinheit stellt zusammen mit der 8-förmigen Nut einen hydraulischen Zylinder dar, der zwischen Druckplatte und Seitenteil des Gehäuses wirkt, was in dieser Erfindungsbeschreibung als "Druckfeld" bezeichnet wird. Die Höhe der druckbeaufschlagten Kammern ist unterschiedlich hinsichtlich der drehrichtungsabhängigen und drehrichtungsunabhängigen Druckfelder. Es sind also zwei Dichtniveaus oder Dichtebenen vorgesehen. Diese unterschiedlichen Dichtniveaus ermöglichen es, Dichtlippen an den Dichtungen zu verwenden, die als Rückschlagventileinrichtungen wirken.

Die Erfindungs wird anhand der Zeichnung beschrieben. Dabei zeigt:
Fig. 1 einen axialen Längsschnitt durch eine Zahnradpumpe oder einen Zahnradmotor,
Fig. 2 eine abgewandelte Bauart einer Zahnradpumpe oder eines Zahnradmotors,
Fig. 3 eine auseinandergezogene Darstellung von Teilen des Gehäuses mit Einlaß- und Auslaßöffnungen sowie mit Druckfeldern in Form einer "3", einer Druckplatte und einem kämmenden Zahnradpaar,
Fig. 4 das Gehäuseteil nach Fig. 3, größer herausgezeichnet,
Fig. 5 einen Dichtungsring in Form einer "8",
Fig. 6 einen Längsschnitt durch den Dichtungsring nach Fig. 5 entlang der Linie VI-VI in vergrößerter und teilweise verkürzter Darstellung,
Fig. 7 eine Ansicht gemäß Pfeil VII auf dem Dichtring nach Fig. 5, jedoch in vergrößerter Darstellung und teilweise abgebrochen,
Fig. 8 einen Schnitt durch den Dichtring nach Fig. 5 entlang der Linie VIII-VIII.

Es wird Bezug genommen auf Fig. 1, die eine als Pumpe oder Motor verwendbare Maschine zeigt. Das Gehäuse enthält im wesentlichen drei Gehäuseteile, nämlich ein mittleres Gehäuseteil 2 und seitliche Gehäuseteile 1 und 3, die als deckelartige Lagergehäuse ausgebildet sind. Die seitlichen Gehäuseteile 1 und 3 weisen jeweils eine umlaufend geschlossene Nut 4 im Bereich des mittleren Gehäuseteils 2 auf, in welcher sich eine Dichtung befindet. Die Gehäuseteile 1 bis 3 werden durch Stifte 5 und Schrauben 6 in ihrer richtigen Lage zueinander gehalten bzw. aufeinandergepreßt, so daß das Innere des Gehäuses den erforderlichen Druck von beispielsweise 250 bar halten kann.

Die seitlichen Gehäuseteile 1 und 3 weisen im Bereich des Gehäuseinneren eine Nut 8 auf, welche im großen und ganzen die Form einer 8 besitzt und Dichteinrichtungen aufnimmt, die zur Erzeugung von Hochdruckfeldern dienen und später beschrieben werden. Die Druckfelder liegen auf der Rückseite von Druckplatten 9 und 10 an, die wiederum an den Seitenflächen von Zahnrädern 11 und 12 anliegen. Die Zahnräder 11 und 12 weisen Lagerzapfen 13 bis 16 auf, wobei der Lagerzapfen 14 gleichzeitig als An- oder Abtriebswelle ausgestaltet ist, d. h. nach außen führt und durch eine entsprechende Dichtung 17 angedichtet wird. Die Lagerzapfen 13 bis 16 sind in den seitlichen Gehäuseteilen 1 und 3 in Buchsen 18 gelagert. Das Gehäuseteil 1 oder 3 beherbergt ferner Kanäle zur Zu- und Abfuhr des Fluids, die als Zulauföffnung 19 und Ablauföffnung 20 in Fig. 3 und 4 dargestellt sind. Der Zu- und Ablaufkanal durchsetzt auch die benachbarte Druckplatte 9 oder 10 im Bereich der zwickelförmigen Räume 21, 22 zwischen den Zahnrädern 11 und 12, deren Eingriffsstelle mit 23 bezeichnet ist. Die Eingriffsstelle 23 wird axial seitlich von den Druckplatten 9 und 10 abgedichtet, die zu diesem Zweck einen Abdichtsteg 24 besitzen. Seitlich vom Steg 24 erstrecken sich trapezförmige Aussparungen 25 und 26, welche die Zu- und Ablauföffnungen 19, 20 mit den Zwickelbereichen 21, 22 verbinden.

Die Nut 8 wird durch eine kolbenartige Dicht und Kompensationseinheit 30 abgedeckt, wobei zwischen dem Nutgrund und der Einheit 30 sieben Kammern 41 bis 47 (Fig. 5) und auf der anderen, glatten Seite der Einheit 30 zugeordnete mögliche Druckfelder 31 bis 37 (Fig. 3, 4) gebildet werden. Soweit Druckflüssigkeit in diese Kammern gelangt, wird die Einheit 30 kolbenartig angehoben und mit ihrer glatten Seite (Fig. 3, 4) an die Druckplatten 9 bzw. 10 gepreßt. (Die Grenzlinien der Druckfelder 31 bis 37 sind in Wirklichkeit nicht vorhanden.) Die Anpreßbereiche bei der einen Drehrichtung der Maschine sind als Hochdruckfelder 31 bis 35 in Fig. 3 schraffiert dargestellt. Die Felder 31, 32, 33 sind immer Hochdruckfelder, unabhängig von der Drehrichtung der Maschine. Die Felder 34, 35 sind Hochdruckfelder, wenn die benachbarte Anschlußöffnung 19 Hochdruck oder Systemdruck führt, und die Felder 36, 37 bilden sich als Hochdruckfelder aus, wenn die benachbarte Anschlußöffnung 20 den Systemdruck führt, andernfalls sind sie Niederdruckfelder. Je nachdem, welche der Anschlußöffnungen 19, 20 den Systemdruck führt, sind die Hochdruckfelder gemäß einer "3" oder einem "ε" angeordnet. Die Felder 34 bis 37 sind hinsichtlich der Eigenschaft "Hochdruck" drehrichtungsabhängig.

Fig. 5 zeigt die Unterseite der Dicht- und Kompensationseinheit 30, d.h. gesehen vom Boden der Nut 8 aus. In der Kammer 41 erhebt sich eine Sützte 50, und die Kammer wird von einer Dichtlippe 51 umgeben. Die Umrandung der Kammern 42 und 43 erfolgt durch jeweils einen umlaufenden Randsteg 52, der jeweils benachbart zu den Kammern 44 bis 47 als Dichtlippe 53 ausgebildet sein kann und der nach außen hin unterbrochen sein kann, wie bei 54 angedeutet. Im Bereich der Kammern 44 bis 47 weist die Dicht- und Kompensationseinheit 30 Noppen 55 und seitliche Wülste 56 auf, die zur Führung und Abdichtung in der Nut 8 dienen. Ferner sind Lücken 57 benachbart den Öffnungen 19 und 20 vorgesehen, so daß gegebenenfalls Systemdruck in die Kammern 44 und 45 bzw. 46 und 47 gelangen kann.

Die Nut 8 hat zwei Nuttiefen, wie am besten aus Fig. 6 bis 8 ersichtlich. Im Bereich der Felder 31, 32 und 33 ist eine Nutgrundebene 60 vorgesehen, während im Bereich der Felder 34 bis 37 eine Nutgrundebene 61 eingehalten ist. Die Oberfläche des Gehäuseteils 1 bzw. 3 ist bei 62 angedeutet. Wie ersichtlich, ragt die Dicht- und Kompensationseinheit 30 ein wenig über diese Oberfläche 62 heraus und wird im Betrieb der Maschine durch die Druckplatte weiter in die Nut 8 hineingedrängt, so daß sich infolge der Zusammenpressung der Stütze 50 der Stege 52 und der Noppen 55 eine Federvorspannung der Dicht- und Kompensationseinheit 30 in Richtung auf die Druckplatte ergibt, die zu der Hydraulischen Kraft infolge der Hochdruckfelder 31 bis 33 + 34 und 35 bzw. 36 und 37 hinzutritt.

Im Spalt 63 zwischen dem Gehäuseteil 1 und der Druckplatte 9 bzw. dem Gehäuseteil 3 und der Druckplatte 10 fließt ein gewisser Leckölstrom, dessen Druckgradient auf der direkten Linie zwischen den Öffnungen 19 und 20 am größten ist, der jedoch auch um die Lagerzapfen 14 und 16 bzw. 13 und 15 herum noch erheblich ist. Um diesen Leckölstrom zu reduzieren, weist die Dicht- und Kompensationseinheit 30 henkelartige Fortsätze 38 auf (Fig.3,4), welche die Enden der Druckfelder 32 und 33 bilden. Diese Fortsätze 38 bilden ein gewisses Hindernis beim Umströmen der Zapfen 13, 15 bzw. 14,16.

Die Druckplatte 9 bzw. 10 weist an ihrem äußeren Rand, entfernt von der Stelle 24, jeweils eine Aussparung 27 auf. Diese Aussparungen 27 stehen mit den Zahnlücken der Zahnräder 11 und 12 in Verbindung und können von daher Druckflüssigkeit austauschen. Die Druckflüssigkeit kann über die Lücken 54 in die jeweilige Kammer 42 oder 43 gelangen. Da die Dichtlippen 53 den Nutgrund 60 nur berühren, nicht aber eingespannt sind, können sie nach innen, in die jeweilige Kammer 42 oder 43 ausweichen, wenn von der benachbarten Kammer 44 oder 45 (im Falle der Hochdruckbeaufschlagung über die Offnung 19) bzw. über die Kammern 46 oder 47 (im Falle der Hochdruckbeaufschlagung über der Öffnung 20) ein höherer Druck anliegt. Die Kammern 42 und 43 können also auch von der jeweiligen benachbarten Kammer 44, 45 bzw. 46 oder 47 gefüllt werden.

Die innere Kammer 41 wird von den benachbarten Kammern 44 und 45 (im Falle der Hochdruckbeaufschlagung durch die Öffnung 19) bzw. über die Kammern 46 und 47 (im Falle der Hochdruckbeaufschlagung durch die Offnung 20) in der bereits erläuterten Weise gefüllt. Die Dichtlippe 51 kann nämlich in die Kammer 41 ausweichen, wenn von außen ein höherer Druck anliegt, so daß sich der Innendruck bis zum Erreichen des Systemdrucks aufbaut, wonach die Dichtlippe 51 wieder in ihre Ursprungslage zurückkehrt.

Die Dichtlippen 51 und 53 stützen sich an der Nutwandung ab, die auch durch den äußeren Rand der Buchse 18 gebildet sein kann. Deswegen ist ein Ausweichen der Dichtlippe 51 oder 53 nach außen nicht möglich. Die Dichtlippe 51 oder 53 wirkt somit wie ein Rückschlagventil, welches einen Flüssigkeitsstrom nur in einer Richtung durchläßt.

Die gemäß einer "3" bzw. einem "ε"' angeordneten und wirksamen Hochdruckfelder korrespondieren zu dem Druckverlauf des Leckölstromes zwischen Druckplatte und Gehäuseseitenteil, jedoch ist ein etwas größeres Gebiet erfaßt, so daß insgesamt die Dicht- und Kompensations einheit 30 in den erwähnten Spalt mit ihrer in Fig. 3 und 4 gezeigten Oberseite eindringt. In dem sich dadurch verkleinernden Spalt 63 wird schließlich ein Gleichgewicht der Kräfte erzielt, wobei die endgültige Spaltweite für alle Betriebsbedingungen der Maschine günstig ist. Die Anpreßkraft ist einerseits niemals so hoch, daß der Leckölstrom , der als Schmierfilm benötigt wird, vollständig unterdrückt wird, andererseits ist der Spalt 63 ausreichend klein, so daß unerwünschte Leckölverluste vermieden werden.

Die Nut 8 muß nicht in den Gehäuseseitenteilen 1 oder 3 angeordnet sein, es ist auch möglich, die Nut 8 in der Druckplatte anzubringen. Dies kommt vor allem dann in Betracht , wenn - wie Fig. 2 zeigt - Buchsen 28 und 29 als Druckplatten verwendet sind. In diesem Fall erstreckt sich die Dicht- und Kompensationseinheit 30 über zwei benachbarte Buchsen 28 bzw. 29 hinweg, die an ihrer Berührungsstelle abgeflacht sind, um an ihrer Stirnseite gemeinsam eine der Fläche 24 entsprechende Fläche darzubieten.

Die Dicht- und Kompensationseinheit 30 ist als ein integraler Körper dargestellt und beschrieben worden. Es versteht sich aber, daß die Einheit 30 auch aus unterschiedlichen Teilen zusammengesetzt sein kann, beispielsweise aus einem Stützkörper und einem Dichtkörper besteht, oder daß mehrere einzelne Dichtelemente an dem Stützkörper angebracht sind. So könnten beispielsweise die Dichtlippen und die Dichstege aus einzelnen Formkörpern bestehen.

Als Material der Dicht- und Kompensationseinheit 30 kommt Polyurethan der Qualität U 28 in Betracht, wie es für O-Ringe bei extremen Einsatzbedingungen verwendet wird (z.B. PDF-Ultrathan der Firma Parker-Prädifa).

## Patentansprüche

1. Zahnradpumpe oder -motor für Fluide mit folgendem Aufbau: ein Gehäuse mit mittleren und seitlichen Gehäuseteilen (1, 2, 3) weist einen Hochdruckanschluß (19 oder 20) und einen Niederdruckanschluß (20 oder 19) auf und umschließt wenigstens eine Druckplatte (9, 29), vorzugsweise zwei Druckplatten (9,10,28,29) sowie ein Zahnradpaar (11, 12); das Zahnradpaar (11, 12) steht im Außeneingriff (2, 3) miteinander und weist Lagerzapfen (13 bis 16) auf, wovon wenigstens ein Lagerzapfen (14) als eine nach außen führende Welle zum An- oder Abtrieb ausgebildet ist; die Druckplatte (9; 29) grenzt mit ihrer einen Seite an eine Dicht- und Kompensationseinheit (30) an und liegt mit ihrer anderen Seite an Seitenflächen der Zahnräder (11, 12) an; die Dicht-und Kompensationseinheit (30) besitzt einen etwa 8- förmigen Umriß, ist in einer etwa 8-förmigen Nut (8) unter Freilassung eines Fluidraumes untergebracht und umfaßt Dichtungseinrichtungen, die mit der Wandung der Nut (8) zusammenwirken, um der Dicht- und Kompensationseinrichtung (30) die Wirkung eines Kolbens zu verleihen, der auf die zugehörige Druckplatte (9, 29) einwirkt; gekennzeichnet durch folgende Merkmale: die 8-förmige Nut (8) hat wenigstens zwei Nuttiefen (60, 61); die Dicht- und Kompensationseinheit (30) hat Wandausbildungen (51 bis 57), die den in der Nut (8) untergebrachten Fluidraum in sieben Kammern (41 bis 47) unterteilt, welche als mittlere (41), als äußere (42, 43) und als innere Kammern (44 bis 47) angeordnet sind; die mittlere Kammer (41) und die äußeren Kammern (42, 43) sind mit Hochdruck verbunden und in der größeren Nuttiefe (60) angeordnet; die inneren Kammern (44 bis 47) sind in der geringeren Nuttiefe (61) angeordnet; zwei (44, 45 oder 46, 47) der inneren Kammern sind mit Hochdruck und zwei (46, 47 oder 44, 45) mit Niederdruck verbunden, wobei die Hochdruck- oder Niederdruckbeaufschlagung von dem Betrieb als Motor oder Pumpe bzw. von der Maschinendrehrichtung abhängt; die Dicht- und Kompensationseinheit (30) arbeitet mit der 8-förmigen Nut (8) in zwei Dichtniveaus zusammen, um die Hochdruckkammern (41, 42, 43 und 44, 45 oder 46, 47) von den Niederdruckkammern (46, 47 oder 44, 45) abzudichten; infolge der Druckbeaufschlagung in den Hochdruckkammern (41, 42, 43 und 44, 45 oder 46, 47) bilden sich an der Dicht- und Kompensationseinheit (30) mehrere Druckfelder aus, die in Form einer 3 oder eines _{E} angeordnet sind, nämlich
a) ein erstes, mittleres Hochdruckfeld (31), das sich axial seitlich von der Außeneingriffsstelle (23) der Zahnräder (11, 12) erstreckt,
b) ein zweites, äußeres Hochdruckfeld (32), das sich im Bogen parallel zu den Zahnköpfen des einen Zahnrades (11) entfernt von der Außeneingriffsstelle (23) erstreckt,
c) ein drittes, äußeres Hochdruckfeld (32), das parallel zu den Zahnköpfen des anderen Zahnrades (12) angeordnet ist und hinsichtlich der Außeneingriffsstelle (23) zum zweiten Hochdruckfeld (32) symmetrisch liegt,
d) ein viertes, inneres Hochdruckfeld (34 oder 36), das sich im Bogen parallel zu den Zahnköpfen des einen Zahnrades (11) zwischen dem ersten und zweiten Hochdruckfeld erstreckt, und
e) ein fünftes, inneres Hochdruckfeld (35 oder 37), das sich im Bogen parallel zu den Zahnköpfen des anderen Zahnrades (12) zwischen dem ersten und dritten Hochdruckfeld erstreckt.

2. Pumpe oder Motor nach Anspruch 1 dadurch gekennzeichnet, daß die einem Druckgefälle unterliegenden Wandausbildungen (51, 53) der Dicht- und Kompensationseinheit (30) in den mittleren und äußeren Kammern (41, 42, 43) sich an der Nutwandung abstützen, die auch benachbart zu den Kammern (44 bis 47) in der geringeren Nuttiefe (61) vorhanden ist.

3. Pumpe oder Motor nach Anspruch 1 oder 2, dadurch gekennzeichnet, daß die Dicht- und Kompensationseinheit (30) im Bereich der inneren Kammern (44 bis 47) Wülste (56) zur Abdichtung an der Nutwand (8) und Lücken (57) zur Verbindung mit dem Hochdruck- bzw. Niederdruckanschluß (19, 20) aufweist.

4. Pumpe oder Motor nach Anspruch 1 bis 3, dadurch gekennzeichnet, daß die Dicht- und Kompensationseinheit (30) im Bereich der ersten, zweiten und dritten Kammer (41, 42, 43) umlaufende Randstege (52) aufweist.

5. Pumpe oder Motor nach einem der Ansprüche 1 bis 4, dadurch gekennzeichnet, daß die Dicht- und Kompensationseinheit (30) im Bereich der inneren Kammer (41) und/oder der äußeren Kammern (42, 43) federnd nachgiebige Dichtlippen (51, 53) aufweist, die wenigstens stellenweise in die jeweilige Kammer (41, 42, 43) zur Bildung von Hochdruckzulaufeinrichtungen ausweichen können, wenn über Nutzwischenräume außen an der jeweiligen Dichtungseinrichtung ein höherer Druck anliegt, als es dem Druck in der jeweiligen Kammer entspricht, während ein Ausweichen der Dichtlippen (51, 53) nach außen, gesehen von der jeweiligen Kammer, nur bis zur Anlage an die Nutwandung (8) möglich ist, wobei der Fluidablauf gesperrt bleibt (Wirkung als Rückschlagventil).

6. Pumpe oder Motor nach einem der Ansprüche 1 bis 5, dadurch gekennzeichnet, daß die äußeren Kammern (42, 43) jeweils einen halbkreisförmigen Bogen als Hauptteil und ein radial abbiegendes, hornförmiges Ende (38) aufweisen.

7. Pumpe oder Motor nach einem der Ansprüche 1 bis 6, dadurch gekennzeichnet, daß die Dicht- und Kompensationseinheit (30) aus Gummiteilen zur Bildung von Dichtstegen und Dichtlippen und Kunststoffteilen zur Bildung eines Stützkörpers aufgebaut ist.

8. Pumpe oder Motor nach einem der Ansprüche 1 bis 7, dadurch gekennzeichnet, daß das mittlere Gehäuseteil (2) eine axiale Abmessung aufweist, die der axialen Abmessung der Zahnräder (11, 12) und der Druckplatte (9, 29) bzw. den Druckplatten (9, 10, 28, 29) entspricht.

9. Pumpe oder Motor nach Anspruch 8, dadurch gekennzeichnet, daß die Druckplatten (28, 29) als Lagerbuchsen für die Lagerzapfen (13 bis 16) ausgebildet sind.

## Claims

1. Gear pump or gear motor for fluids, the construction of which is as follows: a casing comprising middle and side casing parts (1, 2, 3) has a high pressure connection (19 or 20) and a low pressure connection (20 or 19) and encloses at least one pressure plate (9, 29), preferably two pressure plates (9, 10, 28, 29) and a pair of gears (11, 12); the pair of gears (11, 12) are in external engagement (2, 3) with one another and have journals (13 to 16) of which at least one (14) is in the form of a drive shaft or driven shaft extending to the outside; the pressure plate (9; 29) adjoins at one side a sealing and compensation unit (30) and lies at its other side against side faces of the gears (11, 12); the sealing and compensation unit (30) has an approximately figure eight contour, is accommodated in an approximately figure eight groove (8) leaving free a fluid space, and comprises sealing devices which cooperate with the wall of the groove (8) in order to give the sealing and compensation device (30) the action of a piston acting on the appertaining pressure plate (9, 29); characterized by the following features: the figure eight groove (8) has at least two groove depths (60, 61); the sealing and compensation unit (30) has wall shapes (51 to 57) dividing the fluid space formed in the groove (8) into seven chambers (41 to 47) which are disposed as a middle chamber (41), outer chambers (42, 43) and inner chambers (44 to 47); the middle chamber (41) and the outer chambers (42, 43) are connected to high pressure and disposed in the greater groove depth (60); the inner chambers (44 to 47) are disposed in the lesser groove depth (61); two (44, 45 or 46, 47) of the inner chambers are connected to high pressure and two (46, 47 or 44, 45) are connected to low pressure, the admission of high pressure or low pressure being dependent on whether the machine is working as a motor or as a pump, that is to say on the direction of rotation of the machine; the sealing and compensation unit (30) cooperates with the figure eight groove (8) in two sealing levels in order to seal the high pressure chambers (41, 42, 43 and 44, 45 or 46, 47) from the low pressure chambers (46, 47 or 44, 45); in consequence of the admission of pressure into the high pressure chambers (41, 42, 43 and 44, 45 or 46, 47) a plurality of pressure fields build up at the sealing and compensation unit (30), these being disposed in the shape of a 3 or of an ε, namely
a) a first, middle high pressure field (31) which extends axially at the side of the external meshing point (23) of the gears (11, 12),
b) a second, external high pressure field (32) which extends in an arc parallel to the tooth tips of one gear (11), remote from the external meshing point (23),
c) a third, external high pressure field (32), which is disposed parallel to the tooth tips of the other gear (12) and in respect of the external meshing point (23) lies symmetrically to the second high pressure field (32),
d) a fourth, inner high pressure field (34 or 36), which extends in an arc parallel to the tooth tips of one gear (11), between the first and second high pressure fields, and
e) a fifth, inner high pressure field (35 or 37), which extends in an arc parallel to the tooth tips of the other gear (12), between the first and third high pressure fields.

2. Pump or motor according to claim 1, characterized in that the wall shapes (51, 53) of the sealing and compensation unit, which are subjected to a pressure drop, (41, 42, 43) are supported in the middle and outer chambers on the groove wall which is also situated close to the chambers (44 to 47) in the lesser groove depth.

3. Pump or motor according to claim 1 or 2, characterized in that the sealing and compensation unit (30) is provided, in the region of the inner chambers (44 to 47), with beads (56) for sealing at the groove wall (8) and with gaps (57) for communication with the high pressure or low pressure connection (19, 20).

4. Pump or motor according to Claims 1 to 3, characterized in that in the region of the first, second and third chambers (41, 42, 43) the sealing and compensation unit (30) has edge webs extending around it.

5. Pump or motor according to one of claims 1 to 4, characterized in that in the region of the inner chamber (41) and/or of the outer chambers (42, 43) the sealing and compensation unit (30) is provided with resiliently yielding sealing lips (51, 53) which are adapted to yield, at least at some points, into the respective chamber (41, 42, 43) in order to form high pressure supply devices when via useful gaps on the outside of the respective sealing device a higher pressure is applied than corresponds to the pressure in the respective chamber, while a yielding of the sealing lips (51, 53) in the outward direction, viewed from the respective chamber, is possible only until contact is made with the groove wall (8), the outflow of fluid being prevented (nonreturn valve action.)

6. Pump or motor according to one of claims 1 to 5, characterized in that each outer chamber (42, 43) has a semicircular arc as its main part and has a hornshaped radially bent-over end (38).

7. Pump or motor according to one of claims 1 to 6, characterized in that the sealing and compensation unit (30) is constructed of rubber parts to form sealing webs and sealing lips, and of plastics parts to form a supporting body.

8. Pump or motor according to one of claims 1 to 7, characterized in that the middle casing part (2) has an axial dimension corresponding to the axial dimension of the gears (11, 12) and of the pressure plate (9, 29) or pressure plates (9, 10, 28, 29).

9. Pump or motor according to claim 8, characterized in that the pressure plates (28, 29) are in the form of bearing bushes for the journals (13 to 16).

## Revendications

1. Pompe ou moteur à engrenages pour fluides, possédant la constitution suivante: un carter possédant un élément médian et des éléments latéraux (1, 2, 3) comporte un raccord à haute pression (19 ou 20) et un raccord à basse pression (20 ou 19), et entoure au moins une plaque de pression (9, 29), de préférence deux plaques de pression (9, 10, 28, 29) ainsi qu'un couple de roues dentées (11, 12); les roues dentées du couple de roues dentées (11, 12) engrènent entre elles selon un engrènement externe (2, 3) et comportent des tourillons (13 à 16), dont l'un au moins (14) est agencé sous la forme d'un arbre ressorti menant ou mené; la plaque de pression (9; 29) jouxte, par l'une de ses faces, une unité d'étanchéité et de compensation (30) et s'applique, par son autre face, contre des faces latérales des roues dentées (11, 12); l'unité d'étanchéité et de compensation (30) possède un contour approximativement en forme de 8, est logée dans une gorge approximativement en forme de 8 (8), tout en laissant subsister un espace libre pour le fluide, et comporte des dispositifs d'étanchéité, qui coopèrent avec la paroi de la gorge (8), afin de conférer au dispositif d'étanchéité et de compensation (30) l'effet d'un piston, qui agit sur la plaque de pression associée (9, 29); caractérisé par les caractéristiques suivantes: la gorge en forme de 8 (8) possède au moins deux profondeurs (60, 61); l'unité d'étanchéité et de compensation (30) possède des renflements de paroi (51 à 57), qui subdivisent l'espace pour le fluide ménagé dans la gorge (8), en sept chambres (41 à 47), qui sont disposées en tant que chambre médiane (41), chambres extérieures (42, 43) et chambres intérieures (44 à 47); la chambre médiane (41) et les chambres extérieures (42, 43) sont reliées à la haute pression et sont disposées dans la zone la plus profonde (60) de la gorge; les chambres intérieures (44 à 47) sont situées dans la zone (61) la moins profonde; deux (44, 45 ou 46, 47) des chambres intérieures sont reliées à la haute pression et deux (46, 47 ou 44, 45) sont reliées à la basse pression, l'application d'une haute pression ou d'une basse pression dépendant du fonctionnement en moteur ou en pompe, ou du sens de rotation de la machine; l'unité d'étanchéité et de compensation (30) coopère avec la gorge en forme de 8 (8) à deux niveaux d'étanchéité, de manière à séparer de façon étanche les chambres à haute pression (41, 42, 43 et 44, 45 ou 46, 47) des chambres à basse pression (46, 47 ou 44, 45); en raison de l'application de la pression dans les chambres à haute pression (41, 42, 43 et 44, 45, ou 46, 47), il s'établit, au niveau de l'unité d'étanchéité et de compensation (30), plusieurs champs de pression qui se présentent sous la forme d'un 3 ou d'un ε, à savoir
a) un premier champ médian de haute pression (31), qui s'étend, d'un point de vue axial, latéralement par rapport à la zone d'engrènement extérieur (23) des roues dentées (11, 12),
b) un second champ extérieur de haute pression (32), qui s'étend en forme d'arc de cercle parallèlement aux têtes des dents d'une roue dentée (11), dans une position distante de la zone d'engrènement extérieur (23),
c) un troisième champ extérieur de haute pression (32) qui s'étend parallèlement aux têtes des dents de l'autre couronne dentée (12) et est symétrique du second champ de haute pression (32), par rapport à la zone d'engrènement extérieur (23),
d) un quatrième champ intérieur de haute pression (34 ou 36), qui s'étend en arc de cercle parallèlement aux têtes des dents de la première roue dentée (11) entre les premier et second champs de haute pression, et
e) un cinquième champ intérieur de haute pression (35 ou 37), qui s'étend en arc de cercle parallèlement aux têtes des dents de l'autre couronne dentée (12) entre les premier et troisième champs de haute pression.

2. Pompe ou moteur selon la revendication 1, ca- racterisé en ce que les renflements de paroi (51, 53), qui sont soumis à un gradient de pression, de l'unité d'étanchéité et de compensation (30), dans la chambre médiane et dans les chambres extérieures (41, 42, 43), s'appuient sur la paroi de la gorge, qui est également présente au voisinage des chambres (44 à 47) dans la zone la moins profonde (61) de la gorge.

3. Pompe ou moteur selon la revendication 1 ou 2, caractérisé en ce que l'unité d'étanchéité et de compensation (30) comporte, dans la zone des chambres intérieures (44 à 47), des rebords (56) servant à établir l'étanchéité au niveau de la paroi (8) de la gorge, et des évidements (57) servant à établir une liaison avec le raccord à haute pression ou à basse pression (19, 20).

4. Pompe ou moteur selon la revendication 1 à 3, caractérisé en ce que l'unité d'étanchéité et de compensation (30) possède des barrettes marginales circonférentielles (52) dans la zone des première, seconde et troisième chambres (41, 42, 43).

5. Pompe ou moteur suivant l'une des revendications 1 à 4, caractérisé par le fait que l'unité d'étanchéité et de compensation (30) comporte, dans la zone de la chambre intérieure (41) et/ou des chambres extérieures (42, 43), des lèvres d'étanchéité flexibles élastiquement (51, 53), qui peuvent s'écarter au moins par endroits vers l'intérieur de la chambre respective (41, 42, 43) de manière à former des dispositifs d'amenée de la haute pression, lorsque de l'extérieur se trouve appliqué au dispositif respectif d'étanchéité, par l'intermédiaire d'espaces intercalaires de la gorge, une pression supérieure à ce qui correspond à la pression dans la chambre respective, tandis qu'un écartement des lèvres d'étanchéité (51, 53) vers l'extérieur, lorsqu'on regarde à partir de la chambre respective, est possible uniquement jusqu'à leur application contre la paroi (8) de la gorge, auquel cas l'évacuation du fluide reste bloquée (action à la manière d'une soupape antiretour).

6. Pompe ou moteur selon l'une des revendications 1 à 5, caractérisé en ce que les chambres extérieures (42, 43) possèdent respectivement une partie coudée de forme semi-circulaire en tant qu'élément principal et une extrémité en forme de corne (38), rabattue radialement.

7. Pompe ou moteur selon l'une des revendications 1 à 6, caractérisé en ce que l'unité d'étanchéité et de compensation (30) est constituée par des éléments en caoutchouc servant à former des barrettes d'étanchéité et des lèvres d'étanchéité, et par des éléments en matière plastique servant à former un corps de support.

8. Pompe ou moteur selon l'une des revendications 1 à 7, caractérisé en ce que l'élément médian (2) du carter possède une dimension axiale qui correspond à la dimension axiale des roues dentées (11, 12) et de la plaque de pression (9, 29) ou des plaques de pression (9, 10, 28, 29).

9. Pompe ou moteur selon la revendication 8, caractérisé en ce que les plaques de pression (28, 29) sont agencées sous la forme de coussinets pour les paliers (13 à 16).
